# EUROPÄISCHE PATENTSCHRIFT

(11) **EP 1 696 083 B1**
(45) Veröffentlichungstag und Bekanntmachung des Hinweises auf die Patenterteilung: **23.02.2011**
(21) Anmeldenummer: 06000360.5
(22) Anmeldetag: 10.01.2006
(51) Int. Cl.: E04F 15/024, E04C 2/38, E04F 15/10, E04C 2/26

(54) **Mineralstoffplatte, insbesondere Doppelbodenplatte**
Panel made of mineral material, in particular for raised floors
Panneau en matière minérale, en particulier pour planchers surélevés

(30) Priorität: 28.01.2005 DE 202005001352 U
(43) Veröffentlichungstag der Anmeldung: 30.08.2006
(73) Patentinhaber: REHAU AG + Co, 95111 Rehau (DE)
(72) Erfinder: Kelz, Dieter, 95126 Schwarzenbach (DE); Bauer, Dieter, 95213 Münchberg (DE)

(56) Entgegenhaltungen:
- EP-A- 0 343 543
- EP-A- 1 249 538
- DE-A1- 3 726 373
- DE-U1- 8 717 949
- DE-U1- 20 019 701
- GB-A- 2 120 266
- RATNAM C T ET AL: "Modification of PVC/ENR blend by electron beam irradiation: effect of crosslinking agents" NUCLEAR INSTRUMENTS & METHODS IN PHYSICS RESEARCH, SECTION - B:BEAM INTERACTIONS WITH MATERIALS AND ATOMS, ELSEVIER, AMSTERDAM, NL, Bd. 152, Nr. 2-3, 1. Mai 1999 (1999-05-01), Seiten 335-342, XP004171081 ISSN: 0168-583X

## Beschreibung

Die Erfindung betrifft eine Mineralstoffplatte, insbesondere Doppelbodenplatte, mit einer Grundplatte und wenigstens einer Profilleiste an einer Stirnseite, wobei die Profilleiste aus einem thermoplastisch verarbeitbarem Werkstoff besteht.

Derartige Mineralstoffplatten aus dem Stand der Technik werden insbesondere an ihren Schmalseiten mit Profilleisten versehen, um diese Kantenbereiche vor eventuellen Beschädigungen bzw. Feuchtigkeit zu schützen, aber auch um optische Wirkungen zu erzielen. Um eine adhäsive Verbindung zwischen den Profilleisten und den Stirnseiten der Mineralstoffplatten zu erzeugen, weisen die Profilleisten auf einer ihrer Oberflächen Haftvermittlersysteme auf, die nach entsprechender Aktivierung und Zuführung eines beispielsweise Heißklebersystems zur gewollten adhäsiven Verbindung zwischen der Profilleiste aus thermoplastischem Material und der Stirnseite der Mineralstoffplatte führen. Bedingt durch die Werkstoffeigenschaften der Mineralstoffplatten, die im Allgemeinen aus Gips bzw Anhydrid bestehen, kommt es im bekannten Stand der Technik zu Problemen bezüglich der Haftfestigkeit der aufgebrachten Profilleisten. Diese resultiert nachteiligerweise daraus, dass das Klebersystem nicht oder nicht genügend in das Material der Mineralstoffplatte eindringen kann bzw. aufgrund der staubigen und faserigen Oberfläche der Stirnseiten der Mineralstoffplatten keine feste Verbindung zwischen der Profilleiste und der Stirnseite der Mineralstoffplatte realisierbar ist.
Somit erhöht sich aufgrund dieser Materialeigenschaften die Ausschussquote bei der Herstellung derartiger Mineralstoffplatten.

Ein weiterer Nachteil der Mineralstoffplatten nach dem Stand der Technik besteht darin, dass nach dem Fixieren der Profilleisten an den Stirnseiten der Mineralstoffplatten eine mechanische Nachbearbeitung der Profilleisten erfolgt. Die Profilleisten werden im Allgemeinen mit einer etwas größeren Breite als die Dicke der Mineralstoffplatte an deren Stirnseiten fixiert, wobei im Folgenden durch mechanische Bearbeitung in Form von Sägen, Fräsen bzw. Schleifen ein ebener bzw. abgerundeter Übergang zwischen der Profilleiste und der Mineralstoffplatte erzeugt wird.

Die EP 1249538 beschreibt einen Kunststein, der plattenförmig ist, der eine obere und eine untere Hauptfläche und seitliche Schmalflächen aufweist, der in einer Form hergestellt ist, der zusammengesetzt ist aus einem Körper aus körnigem Gut, das aus gebrochenen Natursteinen gewonnen ist, aus einem Polyurethan-Kleber und aus einem mit diesem Körper verbundenen Rahmen. Dabei hat der Körper durchgehende Poren. Der Rahmen bildet zumindest die seitlichen Schmalflächen des Kunststeins aus und lässt zumindest eine Hauptfläche frei und bildet bei der Herstellung des Kunststeins einen Teil der Form. Der Rahmen ist dabei ein Teil der Form, die für die Herstellung des Kunststeins benötigt wird. Er ist sozusagen eine "verlorene Form".
Der Rahmen ist vorzugsweise aus Kunststoff, beispielsweise aus PVC oder Polypropylen. Er kann im Spritzgussverfahren einfach und in großen Stückzahlen hergestellt werden.

Die DE 8717949 U1 beschreibt eine Verbundbauplatte, insbesondere für Doppelböden, aus einer mit einem Füllmaterial wie betongefüllten Blechwanne, wobei auf dem Randabschnitt der Blechwanne eine Profilleiste befestigt ist, die den Randabschnitt wenigstens teilweise auf der Oberseite und auf der Außenseite überdeckt, wobei die Profilleiste derart an dem Randabschnitt befestigt ist, dass sie mit diesem eine Einheit bildet. Die Profilleiste soll dabei aus einem nicht korrosionsanfälligen Material bestehen, beispielsweise aus Aluminium oder Kunststoff. Die Profilleiste kann dabei einstückig über beispielsweise Klebemittel mit dem Randabschnitt der Blechwanne verbunden werden.
Die Profilleiste wird dabei auf dem Randabschnitt derart befestigt, dass die Profilleiste mit der Blechwanne und deren Randabschnitt eine Einheit bildet. Hierauf wird die mit der Profilleiste versehene Blechwanne mit Beton oder einem entsprechenden Material gefüllt, wobei der obere Rand der Profilleiste als Abstreifkante für die Betonfüllung dient. Die Profilleiste kann dabei einen etwa L-förmigen bzw. einen etwa U-förmigen Querschnitt aufweisen.

Die EP-A-0343543 beschreibt eine Fußbodenplatte für Doppelbodenanlagen mit einem Plattenkern, auf dessen Oberseite ein Bodenbelag, auf dessen Unterseite eine Metallplatte und auf dessen umlaufendem Rand ein Umleimer angeordnet ist, wobei der umlaufende Rand mit mindestens einer Nut zur Aufnahme von Schmelzkleber versehen ist, die Metallplatte eine Aufkantung besitzt, die den umlaufenden Rand umfasst, bis zur Unterkante der Nut reicht und mit einem ersten Umleimer fluchtet und auf dem ersten Umleimer ein zweiter Umleimer angeordnet ist, der die Nut und einen Teil der Aufkantung der Metallplatte bedeckt. Dabei wird als Umleimer elektrisch leitendes Material verwendet, beispielsweise ABS oder PVC.

Die DE 3726373 A1 beschreibt eine Verbundplatte für Doppelböden, insbesondere für gewerbliche Gebäude. Sie besteht aus einer oberen Platte aus Stein, einer unteren Platte aus Stein, sowie einer die beiden Platten fest miteinander verbindenden Zwischenschicht aus einem glasfaserverstärktem Kunststoffmaterial. Vorzugsweise ist die Verbundplatte an ihren Stirnseiten mit Dichtlippen versehen, die in Form einer einzigen, einteiligen Dichtung ausgebildet sein können, welche sich über alle vier Stirnseiten erstreckt.
Die Dichtlippen können zweckmäßigerweise aus Gummi, Kunststoff, z.B. einem modifizierten Epoxidharz, oder aus Gründen des Feuerschutzes aus Metall, z.B. einer Bleischnur bestehen. Die Dichtlippen können aber auch durch Kleben mit den Platten verbunden werden. Die Dichtlippen verlaufen dabei im Bereich und längs der Oberkante der oberen Platte, sie können aber auch im Bereich und längs der Stirnseiten der Zwischenschicht angeordnet sein.
Die Dicke der oberen Platte kann etwa im Bereich von 15 bis 30 mm liegen, die Dicke der Zwischenschicht beträgt etwa 0,5 bis 1,5 mm und die Dicke der unteren Platte kann etwa im Bereich von 5 bis 20 mm liegen. Die Dichtlippen können dabei eine Dicke von etwa 1 mm und eine Höhe von etwa 4 bis 5 mm aufweisen.

Durch die nicht ganz ausreichende Haftung der Profilleisten an den Stirnseiten der Mineralstoffplatten und aufgrund der hohen Schlagzähigkeiten bzw. Reißfestigkeiten der verwendeten thermoplastischen Materialien der Profilleisten kommt es bei der Nachbearbeitung nachteiligerweise dazu, dass Teile der Profilleisten bzw. Profilleisten einer kompletten Stirnseite der Mineralstoffplatte heruntergerissen werden. Die Mineralstoffplatte ist somit unbrauchbar und muss zumindest partiell an der betreffenden Stirnseite neu mit einer Profilleiste versehen werden. Somit erhöhen sich sowohl die Kosten für die Herstellung der Mineralstoffplatten, aber auch die für die Herstellung der Profilleisten.

Hier setzt die Erfindung ein, die es sich zur Aufgabe gestellt hat, die bekannten Nachteile des Standes der Technik zu verbessern und eine Mineralstoffplatte aufzuzeigen, die wirtschaftlich und in guter Qualität herstellbar ist und an deren Stirnseiten sich problemlos Profilleisten fixieren und nachbearbeiten lassen. Eine weitere Aufgabe der Erfindung besteht darin, die Geräuschbildung zwischen zwei gegenüberliegend verlegten Mineralstoffplatten zu reduzieren.

Erfindungsgemäß wird dies durch die kennzeichnenden Merkmale des Anspruches 1 gelöst. Weitere Ausgestaltungen der Erfindungen sind in den Unteransprüchen beschrieben.

Es konnte überraschend festgestellt werden, dass durch den Einsatz einer Profilleiste aus einem thermoplastisch verarbeitbarem Werkstoff, der wenigstens teilweise vernetzbar ist, sowohl die Haftfestigkeit der Profilleiste an der Stirnseite der Mineralstoffplatte als auch die Ablösung der Profilleiste von der Stirnseite der Mineralstoffplatte verbessert wurden. Weiterhin vorteilhaft konnte ermittelt werden, dass bei einer Mineralstoffplatte, insbesondere Doppelbodenplatte und einer an der Stirnseite fixierten Profilleiste, die aus einem thermoplastischen Werkstoff besteht, der Bestandteile aufweist, die wenigstens teilweise vernetzbar sind, dass die Profilleiste eine gewisse Sprödigkeit aufweist und dass die Reißfestigkeit der Profilleiste kleiner ist als die Haftfestigkeit der Profilleiste an der Stirnseite der Mineralstoffplatte. Somit kann erfindungsgemäß erreicht werden, dass insbesondere bei einer Nachbearbeitung der aufgebrachten Profilleisten an den Stirnseiten der Mineralstoffplatten es zu geringfügigen Abplatzungen der Profilleiste kommt und nicht zur vollständigen Ablösung von der Stirnseite der Mineralstoffplatte.
In einer weiteren vorteilhaften Ausführungsform weist der thermoplastisch verarbeitbare Werkstoff der Profilleiste 5 bis 70 % , vorzugsweise 5 bis 25 % Bestandteile auf, die wenigstens teilweise vernetzbar sind.

Durch die Verwendung eines derartigen thermoplastisch verarbeitbaren Werkstoffes, wobei die thermoplastisch vernetzbaren Bestandteile erfindungsgemäß einen Vernetzungsgrad von wenigstens 5 % aufweisen, weist die Profilleiste an ihrer Oberfläche eine strukturierte Oberfläche auf.

In einer weiteren vorteilhaften Ausführungsform sind die thermoplastisch vernetzbaren Bestandteile des thermoplastisch verarbeitbaren Werkstoffes der Profilleiste strahlenvernetzt, was zu einem vorteilhaften Vernetzungsgrad von etwa wenigstens 30 % führt.

Die an den Stirnseiten der Mineralstoffplatte befestigbare Profilleiste kann vorteilhafterweise aus der Gruppe der Polyolefine, Polyamide, Polyvinylchloride, Ethylenvinylacetate und dergleichen ausgewählt sein, so dass diese Profilleiste je nach Bedarf und den technischen Anforderungen entsprechend zur Mineralstoffplatte bereitstellbar ist.

In einer weiteren vorteilhaften Ausführungsform weist die Profilleiste an ihrer zur Stirnseite der Mineraistoffplafte gerichteten Seite ein Haftvermittlersystem auf, das so dimensioniert und rezeptiert ist, dass die Haftkraft der Klebeverbindung zwischen Profilleiste und der Stirnseite der Mineralstoffplatte größer ist als die Reißfestigkeit des thermoplastisch verarbeitbaren Werkstoffes der Profilleiste. Dadurch kann vorteilhafterweise erreicht werden, dass beim Einsatz bzw. der Montage der erfindungsgemäßen Mineralstoffplaften auf Baustellen, wo diese ca. 25 kg schweren Mineralstoffplaften teilweise über den noch nicht befestigten Boden gezogen werden, es hier nur zu partiellen Abplatzungen an den Profilleisten und nicht zum gänzlichen Herunterreißen der Profilleisten von der Stirnseiten der Mineralstoffplatten kommt. Somit entfällt vorteilhafterweise eine aufwändige Nachbearbeitung wie das erneute Verkleben von neuen zusätzlichen Profilleisten an den Mineralstoffplatten aus dem bekannten Stand der Technik.

Das Haftvermittlersystem, welches in Verbindung mit einem Klebstoffsystem zur Fixierung der Profilleiste an der Mineralstoffplatte dient, ist ausgewählt aus der Gruppe der Polyurethane, der PVC-Copolymere und dergleichen. Das Klebstoffsystem ist ausgewählt aus der Gruppe der Polyamide, der Ethylenvinylacetate, der Polyolefine und dergleichen.

Weiterhin konnte überraschend festgestellt werden, dass die Profilleiste aus einem thermoplastisch verarbeitbaren Material mit einer Bruchdehnung von 3 bis 80 % bzw. einer Reißfestigkeit von 40 bis 60 MPa ebenfalls zu einer wirtschaftlicheren Herstellung der erfindungsgemäßen Mineralstoffplaften führt.

Ein weiterer wichtiger Vorteil der erfindungsgemäßen Mineralstoffplatte besteht darin, dass die Profilleiste aus einem thermoplastisch verarbeitbaren Werkstoff mit wenigstens teilweise vernetzbaren Bestandteilen von vorzugsweise 5 bis 25 %, auf ihren Oberflächen Strukturierungen aufweisen bzw. diese gezielt durch die Herstellung erzeugbar sind, die eine Rautiefe von etwa 10 bis 40 µm aufweisen und die zu einer Reduzierung der Geräusche bei einander gegenüberliegenden die Profilleisten aufweisenden Mineralstoffplatten bei ihrer Nutzung, insbesondere als Doppelbodenplatten, führen.
Weiterhin vorteilhaft wird gesehen, dass diese strukturierten Oberflächen zu einer besseren Verklebung zwischen der Profilleiste und der Stirnseite der Mineralstoffplatte führen.

Die erfindungsgemäße Mineralstoffplatte soll nun anhand von drei Beispielen, die diese jedoch nicht einschränken, beschrieben werden.

### Beispiel 1

### Mineralstoffplatte aus Gips

Profilleiste aus einem Polyvinylchlorid mit einem K-Wert von 57, und einem Füllstoffgehalt von 0 bis 30 % eines teilvernetzten Polyvinylchlorids mit einem Vernetzungsgrad von ca. 90 %. Haftvermittlersystem auf Basis PVC-Copolymer.

### Beispiel 2

### Mineralstoffplatte aus Anhydrid

Profilleiste aus Polyvinylchlorid mit einem K-Wert von 80, einem Füllstoffgehalt von 0 bis 30 % Talkum sowie einem Gehalt von 0 bis 30 % teilvernetzbares PVC mit einem Vernetzungsgrad von 80 %. Haftvermittlersystem auf Basis PVC-Copolymer.

### Beispiel 3

### Mineralstoffplatte aus Gips

Profilleiste aus einem Polyolefin, insbesondere aus einem Polypropylen auf Basis Homo-und/oder copolymeres Polypropylen mit einem Füllstoffgehalt von 0 bis 60 % Talkum bzw. Kreide und einem Füllstoffgehalt von 0 bis 20 % eines teilvernetzten Werkstoffes mit einem Vernetzungsgrad von 60 %. Haftvermittlersystem auf Basis Polyurethan.

## Patentansprüche

1. Mineralstoffplatte, insbesondere Doppelbodenplatte, mit einer Grundplatte und wenigstens einer Profilleiste an einer Stirnseite, wobei die Profilleiste aus einem thermoplastisch verarbeitbaren Werkstoff besteht, **dadurch gekennzeichnet, dass** der thermoplastisch verarbeitbare Werkstoff der Profilleiste Bestandteile aufweist, die wenigstens teilweise vernetzt sind, wobei die thermoplastisch vernetzten Bestandteile einen Vernetzungsgrad von wenigstens 5 % aufweisen.

2. Mineralstoffplatte nach Anspruch 1, **dadurch gekennzeichnet, dass** der thermoplastisch verarbeitbare Werkstoff der Profilleiste 5 bis 70 %, vorzugsweise 5 bis 25 %, Bestandteile aufweist, die wenigstens teilweise vernetzt sind.

3. Mineralstoffplatte nach einem der vorhergehenden Ansprüche, **dadurch gekennzeichnet, dass** der thermoplastisch verarbeitbare Werkstoff der Profilleiste einen Vernetzungsgrad von 5 bis 95 % aufweist.

4. Mineralstoffplatte nach einem der vorhergehenden Ansprüche, **dadurch gekennzeichnet, dass** der thermoplastisch verarbeitbare Werkstoff der Profilleiste einen Vernetzungsgrad von wenigstens 5 % aufweist.

5. Mineralstoffplatte nach einem der vorhergehenden Ansprüche, **dadurch gekennzeichnet, dass** der thermoplastisch verarbeitbare Werkstoff der Profilleiste aus der Gruppe der Polyolefine, Polyamide, Polyvinylchloride, Ethylenvinylacetate und Ähnlichem ausgewählt ist.

6. Mineralstoffplatte nach einem der vorhergehenden Ansprüche, **dadurch gekennzeichnet, dass** die Profilleiste an ihrer der Stirnseite der Mineralstoffplatte abgewandten Seite eine strukturierte Oberfläche aufweist.

7. Mineralstoffplatte nach Anspruch 6, **dadurch gekennzeichnet, dass** die strukturierte Oberfläche eine Rautiefe von etwa 10 bis 40 µm aufweist.

## Claims

1. Mineral sheet, in particular false-floor sheet, with a basal sheet and with at least one profile strip at one edge side, where the profile strip is composed of a thermoplastically processable material, **characterized in that** the thermoplastically processable material of the profile strip comprises constituents which have been crosslinked at least to some extent, where the degree of crosslinking of the thermoplastically crosslinked constituents is at least 5%.

2. Mineral sheet according to Claim 1, **characterized in that** the thermoplastically processable material of the profile strip comprises from 5 to 70%, preferably from 5 to 25%, of constituents which have been at least to some extent crosslinked.

3. Mineral sheet according to any of the preceding claims, **characterized in that** the degree of crosslinking of the thermoplastically processable material of the profile strip is from 5 to 95%.

4. Mineral sheet according to any of the preceding claims, **characterized in that** the degree of crosslinking of the thermoplastically processable material of the profile strip is at least 5%.

5. Mineral sheet according to any of the preceding claims, **characterized in that** the thermoplastically processable material of the profile strip has been selected from the group of the polyolefins, polyamides, polyvinyl chlorides, ethylene-vinyl acetates and the like.

6. Mineral sheet according to any of the preceding claims, **characterized in that** the profile strip comprises a structured surface at its side facing away from the edge side of the mineral sheet.

7. Mineral sheet according to Claim 6, **characterized in that** the roughness depth of the structured surface is about 10 to 40 µm.

## Revendications

1. Plaque en substances minérales, en particulier plaque à double fond, présentant une plaque de base et au moins une moulure sur une face frontale, la moulure étant constituée par un matériau pouvant être transformé de manière thermoplastique, **caractérisée en ce que** le matériau pouvant être transformé de manière thermoplastique de la moulure présente des constituants qui sont au moins partiellement réticulés, où les constituants réticulés de manière thermoplastique présentent un degré de réticulation d'au moins 5%.

2. Plaque en substances minérales selon la revendication 1, **caractérisée en ce que** le matériau transformé de manière thermoplastique du profilé présente 5 à 70%, de préférence 5 à 25%, de constituants qui sont au moins partiellement réticulés.

3. Plaque en substances minérales selon l'une quelconque des revendications précédentes, **caractérisée en ce que** le matériau pouvant être transformé de manière thermoplastique de la moulure présente un degré de réticulation de 5 à 95%.

4. Plaque en substances minérales selon l'une quelconque des revendications précédentes, **caractérisée en ce que** le matériau pouvant être transformé de manière thermoplastique de la moulure présente un degré de réticulation d'au moins 5%.

5. Plaque en substances minérales selon l'une quelconque des revendications précédentes, **caractérisée en ce que** le matériau pouvant être transformé de manière thermoplastique du profilé est choisi dans le groupe des polyoléfines, des polyamides, des poly(chlorures de vinyle), des éthylène-acétates de vinyle et analogues.

6. Plaque en substances minérales selon l'une quelconque des revendications précédentes, **caractérisée en ce que** le profilé présente une surface structurée sur sa face opposée à la face frontale de la plaque de substances minérales.

7. Plaque en substances minérales selon la revendication 6, **caractérisée en ce que** la surface structurée présente une profondeur de rugosité d'environ 10 à 40 µm.
